# EUROPÄISCHE PATENTSCHRIFT

(11) **EP 0 115 042 B1**
(45) Veröffentlichungstag und Bekanntmachung des Hinweises auf die Patenterteilung: **19.08.1987**
(21) Anmeldenummer: 83112932.5
(22) Anmeldetag: 21.12.1983
(51) Int. Cl.: H01J 23/087

(54) **Wanderfeldröhre mit periodisch-permanentmagnetischem Fokussiersystem**
Periodic permanent-magnet focusing system for a travelling-wave tube
Système de focalisation avec des aimants permanents alternés pour un tube à ondes progressives

(30) Priorität: 30.12.1982 DE 3248693
(43) Veröffentlichungstag der Anmeldung: 08.08.1984
(73) Patentinhaber: SIEMENS AKTIENGESELLSCHAFT, 80333 München (DE)
(72) Erfinder: Wolfram, Roland, Dipl.-Phys. Dr.-techn., D-8000 München 90 (DE)

## Beschreibung

Die Erfindung betrifft eine Wanderfeldröhre nach dem Oberbegriff des Anspruchs 1.

Es ist bekannt, den Elektronenstrahl von Wanderfeldröhren mittels sogenannter periodisch permanentmagnetischer Fokussiersysteme zu bündeln, die außen auf der Vakuumhülle der Röhre angeordnet sind. Solche Fokussiersysteme bestehen im allgemeinen aus Dauermagnetringen und zwischengefügten Polschuhen aus ferromagnetischem Material.

Aus der EP-A-0 037 309 ist eine derartige Polschuh-Anordnung bekannt. Diese dient gleichzeitig als Vakuumhülle. Die Polschuhe sind durch eine gleichzeitige mechanische Bearbeitung aller Polschuh-Innenbohrungen exakt zur Achse ausgerichtet. Die Magnetringe werden am Innendurchmesser zentriert.

In Wanderfeldröhren sehr hoher Leistung verwendet man die robuste, sogenannte Coupled-Cavity-Leitung. Deren Außendurchmesser ist groß. Die Feldstärke eines aufgeschobenen Ringmagnetsystems wäre deshalb zu klein, um Elektronenstrahlen mit hoher Perveanz, wie sie für hohe Leistung benötigt werden, fokussieren zu können. Deshalb führt man die Polschuhe in die Röhre hinein, das heißt man bildet die Leitungsscheiben als Polschuh aus (« integrierte Polschuhe »). Insbesondere eignet sich hierfür die sog. Coupled-Cavity-Leitung mit « Hütchen » (d. h. die der Achse benachbarten Teile der Leitungsscheiben sind als Röhrchen ausgebildet). Die Fig. 1 zeigt schematisch ein herkömmliches System dieser Art. Fig. 2 zeigt schematisch das von einem solchen System erzeugte magnetische Feld. Aus guten Gründen wird jede zweite Leitungsscheibe als aktiver, an den Magneten angekoppelter Polschuh ausgebildet. Erstens wird damit ein Ausgleich der von den Koppelschlitzen verursachten magnetischen Unsymmetrie und zweitens eine Unterdrückung des Rippels 1. Ordnung vermittels der Harmonischen des Magnetfeldes erreicht. Der Rippel 1. Ordnung wird durch einen Feldverlauf nach Fig. 2 nahezu bis völlig unterdrückt. Durch die Bemessung der Verzögerungsleitung ist das Verhältnis h/i (Spalt-/Zellenlänge) vorgegeben, wodurch die magnetischen Konstruktionsparameter weitgehend festgelegt sind. Die Dicke t der Leitungsscheiben soll möglichst dünn sein, weil sonst durch ungünstige Verlagerung des elektrischen Feldes der Koppelwiderstand im Strahlbereich vermindert wird.

Die Begrenzung dieses Magnetsystems ist daher die Eisenbelastung Bei in der Scheibe, die in Punkt B ihren höchsten Wert erreicht. Man muß aus mehreren Gründen vermeiden, daß die Eisenbelastung in die magnetische Sättigung gerät, insbesondere um unzulässige Fertigungsstreuungen auszuschalten. Da mit den Abmessungen des Magnetsystems auch Bₑᵢ/B_{eff} gegeben ist, wirkt sich die Begrenzung der Eisenbelastung so aus, daß eine Grenze für die Effektivfeldstärke B_{eff} gegeben ist. Aus der Gleichgewichtsbeziehung und der Beziehung
für die Frequenz folgt dann, daß Strahlperveanz Pₒ und Frequenz f nach oben eingeschränkt sind. (Einheiten : 10⁻⁴ T, V, A, cm, GHz. Uₒ ist die Strahlspannung, y ist der mittlere Radius, γ a ist der Phasenparameter und K_{eff} ist der Kathodenfeldparameter). Nach dem gegenwärtigen Stand der Technik gibt es Wanderfeldröhren dieser Art mit etwa Pₒ = 2 · 10-⁶ A/V^{3/2} für f = 9 bis 10 GHz. Zu herkömmlichen Magnetsystemen dieser Art, wie sie beispielsweise aus der US-A-3 324 339 als bekannt hervorgehen und in Fig. 1 dargestellt sind, sind die der Achse benachbarten Teile der Leitungsscheiben als Röhrchen ausgebildet und bestehen durchwegs aus magnetischem Eisen.

Der Erfindung liegt die Aufgabe zugrunde, bei einer Wanderfeldröhre die Fokussierung für höhere Leistungen und Frequenzen zu ermöglichen.

Diese Aufgabe wird erfindungsgemäß durch eine Wanderfeldröhre mit den kennzeichnenden Merkmalen des Anspruchs 1 gelöst. Weitere vorteilhafte Ausgestaltungen der Erfindung sind Gegenstand zusätzlicher Ansprüche.

Die erfindungsgemäße Wanderfeldröhre hat den Vorteil, daß durch die bei den Röhrchen vorgenommene Trennung der magnetischen Eisenkonturen von den unmagnetischen Metallkonturen die Leitungsbemessung erhalten bleibt, während die Eisenbelastung der Scheibe verkleinert wird und somit eine höhere magnetische Feldstärke im Strahlbereich erzielt und erlaubt werden kann. Dadurch ist die Fokussierung für höhere Leistungen und Frequenzen möglich.

Am günstigsten ist, wenn der aktive, an den Magneten angekoppelte Polschuh nur eine Scheibe, der Zwischenpolschuh nurmehr ein Röhrchen ist. Die Eisenbelastung im Punkt B wird dann um etwa 15 % vermindert. Darüberhinaus kann durch spezielle Bemessung der Röhrchenlänge b der Rippel 1. Ordnung ganz zum Verschwinden gebracht werden.

Je nach Polschuhdurchmesser und Wanddicke t soll das Verhältnis von Röhrchenlänge b zur Magnetfeldperiode L von 0,065 bis 0,15 betragen.

Die Erfindung wird anhand von in den Figuren der Zeichnung dargestellten Ausführungsbeispielen weiter erläutert. Einander entsprechende Teile sind in den Figuren mit den gleichen Bezugszeichen versehen. Es zeigen :
Figur 1 einen Ausschnitt des periodisch-permanentmagnetischen Fokussiersystems einer bekannten Wanderfeldröhre schematisch teilweise im Schnitt,
Figur 2 schematisch das von einem solchen System erzeugte magnetische Feld,
Figur 3 einen Ausschnitt eines erfindungsgemäßen periodischpermanentmagnetischen Fokussiersystems der Wanderfeldröhre schematisch teilweise im Schnitt,
Figur4 einen Ausschnitt eines weiteren erfindungsgemäßen periodisch-permanentmagnetischen Fokussiersystems der Wanderfeldröhre schematisch teilweise im Schnitt und
Figur 5 einen Ausschnitt eines anderen erfindungsgemäßen periodisch-permanentmagnetischen Fokussiersystems der Wanderfeldröhre schematisch teilweise im Schnitt.

Das in Fig. dargestellte periodisch permanentmagnetische Fokussiersystem für eine Wanderfeldröhre besteht im wesentlichen aus einer zylinderförmigen Vakuumhülle 3, die von einem Permanentmagnetsystem aus Polschuhen 1 und jeweils zwischengeordneten, in axialer Richtung abwechselnd gegensinnig polarisierten Magnetringen_{.} 2 umgeben ist. Die Polschuhe 1 sind in die Vakuumhülle 3 hineingeführt und deren die Strahlachse 7 umgebende Teile sind als Röhrchen 4 ausgebildet. Jeder zweite Polschuh ist als aktiver Polschuh 1 an die Magnetringe 2 angekoppelt. Die dazwischen angeordneten Polschuhe 5 sind mit der Vakuumhülle 3 verbunden und bestehen bis auf ihre die Strahlachse 7 umgebenden Röhrchen 6 aus einem unmagnetischem Metall. Bei dieser bekannten Anordnung bestehen die aktiven Polschuhe 1 sowie deren. Röhrchen 4 durchwegs aus magnetischem Eisen. Das Verhältnis h/I (Spaltlänge/Zellenlänge) ist durch die Bemessung der Verzögerungsleitung vorgegeben. Die Dicke t der Polschuhscheiben 1 sollte möglichst dünn sein. Mit L/2 ist eine halbe Magnetfeldperiode L angedeutet. Der höchste Wert der Eisenbelastung wird in dem mit den Buchstaben B bezeichneten Punkt erreicht. Fig. 2 zeigt schematisch das in einem solchen System erzeugte magnetische Feld B (z).

Das in Fig. 3, 4 und 5 dargestellte periodisch-permanentmagnetische Fokussiersystem besteht wiederum im wesentlichen aus einer zylinderförmigen Vakuumhülle 3 aus einem unmagnetischen Metall. Das die Vakuumhülle 3 umgebende Permanentmagnetsystem ist aus aktiven Polschuhen 1 und jeweils zwischengeordneten, in axialer Richtung abwechselnd gegensinnig polarisierten Magnetringen 2 gebildet. Die aktiven Polschuhe 1 sind in die Vakuumhülle 3 hineingeführt und ihre die Strahlachse 7 umgebenden Teile sind als Röhrchen 4 ausgebildet.

Zwischen den aktiven, an die Magnetringe 2 angekoppelten Polschuhen 1 sind Polschuhe 5 angeordnet, die innen mit der Vakuumhülle 3 verbunden sind. Die aktiven, an die Magnetringe 2. angekoppelten Polschuhe 1 bestehen aus magnetischem Metall, vorzugsweise aus magnetischem Eisen. Die Röhrchen 4 dieser Polschuhe 1 bestehen in dem Ausführungsbeispiel nach Fig. 3 an den Stirnflächen 8 aus unmagnetischem Metall. In dem Ausführungsbeispiel nach Fig. 4 reichen diese Teile 8 aus unmagnetischem Metall bis an den das Röhrchen 4 bildenden Teil der Polschuhe 1 heran. Die zwischen den aktiven Polschuhen 1 angeordneten Polschuhe 5 bestehen wie die Vakuumhülle 3 aus einem unmagnetischem Metall, vorzugsweise aus Kupfer. Die Röhrchen 6 dieser Polschuhe 5 bestehen in ihrem Innenteil aus magnetischem Metall, vorzugsweise magnetischem Eisen und an ihren Stirnseiten 9 aus unmagnetischem Metall, vorzugsweise Kupfer. In dem Ausführungsbeispiel nach Fig. bestehen die Röhrchen 6 der Polschuhe 5 gänzlich aus magnetischem Metall, vorzugsweise aus magnetischem Eisen. In den Fig. 2 bis 4 ist mit dem Buchstaben h wiederum die Spaltlänge und mit dem Buchstaben 1 die Zellenlänge bezeichnet. L/2 ist die halbe Magnetfeldperiode L und B der Punkt mit der höchsten Eisenbelastung. Die Dicke t der Polschuhscheiben 1 sollte wiederum möglichst gering sein. Mit dem Buchstaben b ist die Röhrchenlänge bezeichnet. Die Koppelschlitze in den Polschuhen 1, 5 sind in den Figuren mit dem Bezugszeichen 10 versehen.

## Patentansprüche

1. Wanderfeldröhre mit einer zylinderförmigen Vakuumhülle (3), die von einem Fokussiersystem mit abwechselnd gegensinnig permanent polarisierten die Vakuumhülle umgebenden Magnetringen (2) und dazwischen angeordneten Polschuhen (1) aus magnetischem Metall umgeben ist, die sich durch die Wand der Vakuumhülle (3) hindurch in die Vakuumhülle erstrecken und deren die Strahlachse (7) umgebende Teile als Röhrchen (4) ausgebildet sind, sowie mit zwischen den Polschuhen angeordneten Zwischenwänden (5) aus unmagnetischem Metall, die mit der Innenwand der Vakuumhülle (3) verbunden sind und deren die Strahlachse (7) umgebende Teile auch als Röhrchen (6) ausgebildet sind, dadurch gekennzeichnet, daß die Röhrchen (4) der an die Magnetringe (2) angekoppelten Polschuhe (1) in ihrem zentralen Teil aus magnetischem Metall und an ihren Stirnseiten (8) aus unmagnetischem Metall bestehen, und daß die Röhrchen (6) der dazwischen angeordneten Zwischenwände (5) zumindest in ihrem zentralen Teil aus magnetischem Metall bestehen.

2. Wanderfeldröhre nach Anspruch 1, dadurch gekennzeichnet, daß die Polschuhe (1) scheibenförmig ausgebildet sind und daß die Stirnseiten (8) der Röhrchen (4) bis an die Seitenwände der Polschuhe (1) reichen.

3. Wanderfeldröhre nach Anspruch 1 oder 2, dadurch gekennzeichnet, daß die Röhrchen (6) der Zwischenwände (5) aus magnetischem und an ihren Stirnseiten (9) aus unmagnetischem Metall bestehen.

4. Wanderfeldröhre nach einem der Ansprüche 1 bis 3, dadurch gekennzeichnet, daß das Verhältnis der Röhrchenlänge b des Teils aus magnetischem Metall des Röhrchens (6) zur Magnetfeldperiode L von 0,065 bis 0,15 beträgt.

5. Wanderfeldröhre nach einem der Ansprüche 1 bis 4, dadurch gekennzeichnet, daß das magnetische Metall der Polschuhe (1) und der Röhrchen (6) der Zwischenwände (5) Eisen ist.

6. Wanderfeldröhre nach einem der Ansprüche 1 bis 5, dadurch gekennzeichnet, daß das unmagnetische Metall der Röhrchenteile (8) der Polschuhe (1) und der dazwischen angeordneten Zwischenwände (5) sowie der Stirnseiten (9) der Röhrchen (6) Kupfer ist.

## Claims

1. A travelling wave tube comprising a cylindrical vacuum-tight envelope (3) surrounded by a focussing system comprising magnetic rings (2) which surround the envelope and are permanently polarised alternately in opposing fashion, intervening pole shoes (1) of magnetic metal extending through the wall of the envelope (3) into the vacuum where tubular components (4) surround the beam axis (7), and comprising partition walls (5) of non-magnetic metal arranged between the pole shoes connected to the inner wall of the vacuum-tight envelope (3) for tubular components (6) which surround the beam axis (7), characterised in that the tubes (4) of the pole shoes (1), which are coupled to the magnetic rings (2), consist at their centre of magnetic metal and have ends (8) of non-magnetic metal, and at least the central portion of the tubes (6) of the intervening partition walls (5) consist of magnetic metal.

2. A travelling wave tube as claimed in Claim 1, characterised in that the pole shoes (1) are disc- shaped, and that the ends (8) of the tubes (4) extend from the side walls of the pole shoes (1).

3. A travelling wave tube as claimed in Claim 1 or 2, characterised in that the tubes (6) of the partition walls (5) consist of central magnetic metal portions and non-magnetic metal ends (9).

4. A travelling wave tube as claimed in one of Claims 1 to 3, characterized in that the ratio of the tube length b of the magnetic metal portion of the tube (6) to the magnetic field period L has a value between 0.065 and 0.15.

5. A travelling wave tube as claimed in one of Claims 1 to 4, characterised in that the magnetic metal of the pole shoes (1) and the tubes (6) of the partition walls (5) is iron.

6. A travelling wave tube as claimed in one of Claims 1 to 5, characterised in that the non-magnetic metal of the tube ends (8) of the pole shoes (1), of the intervening partition walls (5), and of the ends (9) of the tubes (6) is copper.

## Revendications

1. Tube à ondes progressives comportant une enveloppe à vide cylindrique (3) qui est entourée par un système de focalisation comprenant des anneaux magnétiques (2) à polarisation permanente alternée entourant l'enveloppe à vide et des pièces polaires intermédiaires (1) faites avec un métal magnétique, qui s'étendent à travers la paroi de l'enveloppe à vide (3) dans celle-ci et dont les parties qui entourent l'axe du faisceau (7) sont réalisées sous la forme de petits tubes (4), ainsi que des parois intermédiaires (5) disposées entre les pièces polaires, faites avec un matériau non magnétique, reliées à la paroi intérieure de l'enveloppe à vide (3) et dont les parties qui entourent l'axe du faisceau (7) sont également réalisées sous la forme de petits tubes (6), caractérisé par le fait que les petits tubes (4) des pièces polaires (1), couplées aux anneaux magnétiques (2), sont constitués, dans leur partie centrale, par un métal magnétique, et, dans leurs côtés frontaux (8), par un métal non magnétique et que les petits tubes (6) des parois intermédiaires (5) situées entre elles, sont constitués, dans leur partie centrale, par un métal magnétique.

2. Tube à ondes progressives selon la revendication 1, caractérisé par le fait que les pièces polaires (1) sont réalisées sous la forme de disques, et que les côtés frontaux (8) des petits tubes (4) s'étendent jusqu'aux parois latérales des pièces polaires (1).

3. Tube à ondes progressives selon la revendication 1 ou 2, caractérisé par le fait que les petits tubes (6) des parois intermédiaires (5) sont constitués par un métal magnétique, et, sur leurs côtés frontaux (9), par un métal non magnétique.

4. Tube à ondes progressives selon l'une des revendications 1 à 3, caractérisé par le fait que le rapport entre la longueur b des petits tubes de la partie faite avec un métal magnétique du petit tube (6), et la période L du champ magnétique est de 0,065 à 0,15.

5. Tube à ondes progressives selon l'une des revendications 1 à 4, caractérisé par le fait que le métal magnétique des pièces polaires (1) et des petits tubes (6) des parois intermédiaires (5) est le fer.

6. Tube à ondes progressives selon l'une des revendications 1 à 5, caractérisé par le fait que le métal non magnétique des parties (8) des petits tubes des pièces polaires (1) et des parois intermédiaires (5) situées entre celles-ci, de même que des côtés frontaux (9) des petits tubes (6), est le cuivre.
